# EUROPÄISCHE PATENTSCHRIFT

(11) **EP 2 358 545 B1**
(45) Veröffentlichungstag und Bekanntmachung des Hinweises auf die Patenterteilung: **06.11.2019**
(21) Anmeldenummer: 09783378.4
(22) Anmeldetag: 24.09.2009
(51) Int. Cl.: G10K 9/122, G10K 9/18

(54) **ULTRASCHALLWANDLER, ULTRASCHALLSENSOR UND VERFAHREN ZUM BETREIBEN EINES ULTRASCHALLSENSORS**
ULTRASONIC TRANSDUCER, ULTRASONIC SENSOR AND METHOD FOR OPERATING AN ULTRASONIC SENSOR
TRANSDUCTEUR ULTRASONORE, CAPTEUR ULTRASONORE ET PROCÉDÉ POUR FAIRE FONCTIONNER UN CAPTEUR ULTRASONORE

(30) Priorität: 21.11.2008 DE 102008043958
(43) Veröffentlichungstag der Anmeldung: 24.08.2011
(73) Patentinhaber: Robert Bosch GmbH, 70442 Stuttgart (DE)
(72) Erfinder: HOENES, Frank, 71254 Ditzingen (DE)
(86) Internationale Anmeldenummer: PCT/EP2009/062392
(87) Internationale Veröffentlichungsnummer: WO 2010/057708

(56) Entgegenhaltungen:
- WO-A2-98/25437
- DE-A1- 10 139 341
- JP-A- 2003 248 050
- US-A1- 2006 201 252
- US-B1- 6 338 716

## Beschreibung

### Stand der Technik

Die vorliegende Erfindung betrifft einen Ultraschallsensor und ein Verfahren zum Betreiben eines Ultraschallsensors.

Ultraschallsensoren nutzen einen Ultraschallwandler, um ein elektrisches Anregungssignal in einen Ultraschallpuls umzuwandeln. Aufgrund der mechanischen Trägheit des Ultraschallwandlers schwingt der Ultraschallwandler auch nach einem Ende eines elektrischen Anregungssignals weiter und strahlt einen gegenüber der elektrischen Anregung verlängerten Ultraschallpuls ab. Diese zusätzliche Dauer wird als Nachschwingzeit bezeichnet.

Die Ultraschallwandler werden auch zum Empfangen von Echos der Ultraschallpulse verwendet. Da ein Echo von einem Nachschwingen nicht unterschieden werden kann, wird während der Nachschwingzeit kein elektrisches Signal ausgewertet.

Die Nachschwingzeit unterliegt vielfältigen Einflüssen, z.B. Verschmutzung, Alterung, Vereisung im Winter, Materialermüdung, Beschädigung durch Steinschlag, nachträgliche Lackierung.

Aus der JP 2003-248050 ist ein Verfahren bekannt, das während des Betriebs eines Ultraschallsensors die Nachschwingzeit der Ultraschallwandler in einem Lernmodus bei jedem Betriebsstart neu bestimmt. Aus dem ermittelten Nachschwingverhalten wird auf ein Fehlverhalten der Ultraschallwandler geschlossen.

Die US 2006/201252 offenbart ein Verfahren zur Erfassung von Materialschäden in Ultraschallwandlern bei dem Messwerte mit Schwellwerten verglichen werden.

Die US 6338716 offenbart zudem einen Ultraschallwandler mit einem integrierten Speicher, in welchem Daten abgespeichert werden können.

### Offenbarung der Erfindung

Der Ultraschallwandler beinhaltet einen integrierten Speicher zum Speichern mindestens einer Nachschwingzeit des unverbauten Ultraschallwandlers.

Diese Nachschwingzeit ist unabhängig von später einwirkenden Einflüssen, z.B. Lackieren, Verbau in einem Stoßfänger, Verbau in einem Fahrzeug, Temperaturschwankungen, Alterung. Auf Grund der Kenntnis der reinen Nachschwingzeit bedingt durch den Aufbau des Ultraschallwandlers können die Einflüsse der Umgebung bzw. des Einbaus bestimmt werden. Die Speicherung kann vor oder/und nach dem Lackieren und/oder weiteren Montageschritten statt finden. Gegebenenfalls sind eine entsprechende Anzahl von Speichern vorgesehen, in die die einzelnen Nachschwingzeiten abgelegt werden können.

Die Nachschwingzeit ist individuell für jeden Ultraschallwandler auslesbar. Ein Ultraschallsensor bzw. das Auswertesystem (System könnte Speicher auslesen und anhand der Zeit das Empfangsfenster angepasst freischalten) kann einen Beginn der Entfernungsmessung nach dem Aussenden eines Ultraschallpulses individuell für jeden Ultraschallwandler einstellen. Hierdurch kann die kürzest erfassbare Distanz verringert werden. Das Auswertungssystem kann die Nachschwingzeit einmalig einlesen oder regelmäßig neu einlesen, z.B. bei einem Systemstart oder beim Starten der Messung. Alternativ kann ein Einlesen der Nachschwingzeit durch einen Neueinbau eines einzelnen Ultraschallwandlers, z.B. beim Austausch eines defekten Ultraschallwandlers, erfolgen. Somit ist eine stete Anpassung des Auswertungssystems an die Nachschwingzeit der aktuell verbauten Sensoren möglich. Die Anpassung berücksichtigt somit sowohl sensorseitige Änderungen (Umgebungseinflüsse etc.) sowie Sensortausch.

Ein Aspekt der Erfindung betrifft einen Ultraschallsensor. Dieser beinhaltet wenigstens einen Ultraschallwandler, der einen integrierten Speicher aufweist, in welchem eine erste Nachschwingzeit des Ultraschallwandlers im unverbauten Zustand gespeichert ist. Eine Ausleseeinrichtung dient zum Auslesen der ersten Nachschwingzeit aus dem Speicher. Eine Messeinrichtung dient zum Bestimmen einer zweiten Nachschwingzeit des in den Ultraschallsensor eingebauten Ultraschallwandlers und
eine Auswertungseinrichtung dient zum Deaktivieren des Ultraschallwandlers, wenn die zweite Nachschwingzeit von der ersten Nachschwingzeit um mehr als einen Toleranzbereich abweicht und/oder dient zum Setzen eines Flags in dem Speicher, wenn die zweite Nachschwingzeit von der ersten Nachschwingzeit um mehr als einen Toleranzbereich abweicht.

Die Nachschwingzeit der Ultraschallwandler kann durch vielfältige Einflüsse permanent erhöht werden. Da die Nachschwingzeit eines Loses einer Serie von Ultraschallwandlern nur mit einer Toleranz angegeben werden kann, lassen sich aus aktuellen Messungen der Nachschwingzeit im Betrieb nur bedingt Rückschlüsse auf eine mögliche Verschlechterung ziehen. Der Vergleich des individuellen Werts der Nachschwingzeit des Ultraschallwandlers und einer aktuellen Messung ermöglichen eine genauere Erkennung einer Degradation.

Die Nachschwingzeit der Ultraschallwandler kann durch Einflüsse wie z.B. Steinschlag auch verringert werden. Da die Nachschwingzeit eines Loses einer Serie von Ultraschallwandlern nur mit einer Toleranz angegeben werden kann, lassen sich aus aktuellen Messungen der Nachschwingzeit im Betrieb nur bedingt Rückschlüsse auf eine mögliche Verschlechterung ziehen. Der Vergleich des individuellen Werts der Nachschwingzeit des Ultraschallwandlers und einer aktuellen Messung ermöglichen eine genauere Erkennung einer relevanten Änderung. Die Folge des Steinschlags kann zum Verlust in der Sensorempfindlichkeit bis zum Totalausfall führen..

Ein weiterer Aspekt der Erfindung betrifft ein Verfahren zum Betreiben eines Ultraschallsensors mit den Schritten: Auslesen einer ersten Nachschwingzeit aus einem integrierten Speicher von Ultraschallwandlern des Ultraschallsensors; Bestimmen einer zweiten Nachschwingzeit der Ultraschallwandler eingebaut in den Ultraschallsensor; und Deaktivieren der Ultraschallwandler, deren zweite Nachschwingzeit von der ersten Nachschwingzeit um mehr als einen Toleranzbereich abweicht.

### Kurze Beschreibung der Zeichnungen

Die vorliegende Erfindung wird nachfolgend anhand bevorzugter Ausführungsformen und beigefügten Figuren erläutert. In den Figuren zeigen:
- Fig. 1: eine Ausführungsform eines Ultraschallwandlers und
- Fig. 2: eine Ausführungsform eines Ultraschallsensors.

### Ausführungsformen der Erfindung

Fig. 1 zeigt eine Ausführungsform eines Ultraschallwandler 1 im Querschnitt. Ein Membrantopf 2 ist zum Beispiel durch eine oben offene Röhre gebildet, deren eine Öffnung von einer Membran 3 überspannt ist.

Die Membran 3 ist mit einem elektro-mechanischer Wandler 4 mechanisch gekoppelt, der ein elektrisches Signal in eine mechanische Bewegung umsetzt. Beispiele für einen elektro-mechanischen Wandler 4 sind piezoaktive Keramikstapel oder eine Spule im magnetischen Feld eines Permanentmagneten.

Der Innenraum des Membrantopfs 2 kann mit einem Schaumstoff 5 ausgespritzt sein. Der Schaumstoff 5 führt zu einer mechanischen Kopplung des elektro-mechanischen Wandlers 4 mit dem Membrantopf 2. Der Schaumstoff 5 wirkt dämpfend auf die Schwingbewegung der Membran 3. Anstelle eines Schaumstoffs 5 können auch andere dämpfende Füllstoffe verwendet werden.

Der elektro-mechanische Wandler 4 kann mit einem elektrischen periodischen Signal angeregt werden, wodurch die Membran 3 in eine Schwingung entsprechender Frequenz versetzt wird. Nach dem Abschalten des elektrischen periodischen Signals schwingt die Membran 3 für eine Nachschwingzeit nach. Die Dauer der Nachschwingzeit ist durch die Trägheit der Membran 3, des elektro-mechanischen Wandlers 4 und die Dämpfungseigenschaften des Schaumstoffs 5 sowie den (dämpfenden) Eigenschaften der angeschlossenen elektrischen Schaltung 20 am Wandler 4 vorgegeben. Die elektrische Schaltung 20 stellt das Signal zur Anregung des Ultraschallwandlers 4 zur Verfügung und wertet die Ultraschallsignale der Membran aus. Die elektrische Schaltung 20 besteht wenigstens aus einer Schnittstelle 15 und einer Messeinrichtung 13. Sie kann in einer Ausführung auch den Speicher 6 beinhalten. Es gibt mindestens eine elektrische Schaltung 20, die einen oder mehrere Wandler 4 anregen bzw. auswerten kann.

Nach der Fertigstellung des Ultraschallwandlers 1 kann die Nachschwingzeit in einer Prüfumgebung oder unter anderen bekannten Bedingungen ausgemessen werden. Die Nachschwingzeit kann individuell für jeden Ultraschallwandler 1 inklusive oder exklusive der zugehörigen Elektronik 20 ermittelt werden oder es werden Stichproben für ein Los von Ultraschallwandlern 1 mit/ohne Elektronik genommen. Ist der Wandler 4 zusammen mit der elektrischen Schaltung 20 als Einheit verbaut, so ergibt sich die Nachschwingzeit aus der Gesamteinheit. Bei getrennt angeordneten Einheiten aus Wandler 4 und elektrischer Schaltung 20 bezieht sich die Nachschwingzeit auf den Wandler 4. Die Kombination Wandler 4 und separate elektrische Schaltung 20 ergibt eine größere Streuung in der gesamten Nachschwingzeit.

Nachfolgende Erläuterungen beziehen sich zur einfacheren Beschreibung nur auf eine der oben aufgezeigten Kombinationen, nämlich einen Wandler 4 mit separater Elektronik 20.

In dem Ultraschallwandler 1, z.B. innerhalb des Membrantopfs 2 oder in dem elektro-mechanischen Wandler 4 oder in der Elektronik 20 ist ein Speicher 6 integriert. Beispiele für den Speicher 6 sind EEPROMs, Flash-Speicher. Die zuvor ermittelte Nachschwingzeit des einzelnen, unverbauten Ultraschallwandlers 1 wird in dem Speicher 6 des Ultraschallwandlers 1 z.B. als Nachschwingzeit 21 abgespeichert.

Die in dem Speicher 6 festgehaltene Nachschwingzeit (z.B. gemessen im lackierten Zustand, mit Entkopplungsing, ...) ist eine charakteristische Eigenschaft des Ultraschallwandlers 1. Sie ist nicht oder nur in vernachlässigbarem Umfang durch eine weitere Verarbeitung beeinflusst. Der Verbau des Sensors in den Stoßfänger kann die Nachschwingzeit verändern. Dies soll aber nur in geringem Maße erfolgen, sofern der Verbau korrekt statt findet. Bei einer Fehlmontage können die Einflüsse größer werden und zu signifikanten Abweichungen der Ultraschallwandler 1 von ihren unverbauten Eigenschaften und auch zueinander führen. Genau an diesem Punkt wird aufgrund der individuellen Nachschwingzeit eine Prüfung bei der Erstmontage oder aber auch im Reparaturfall (Tausch des Wanders) möglich. Die Nachschwingzeit des Wandlers 4 kann alternativ nach dem ersten korrekten Verbau z.B. im Stoßfänger wieder unter definierten Messbedingungen an einer zweiten Stelle im Speicher 6 als Nachschwingzeit 22 gespeichert werden. Ein Vergleich der Nachschwingzeit 21 und 22 erfolgt mit einem aktuellen Messwert Eine Auswertung kann einen Einfluss der Temperatur auf das Schwingungsverhalten berücksichtigen. Aus Langzeitmessungen kann eine zeitliche Änderung, Alterung ermittelt werden. Ein Modell kann die typische Alterung in Abhängigkeit einer Betriebsdauer und/oder einer Kilometerleistung eines Fahrzeuges festlegen. Dieses Modell kann beim Vergleich einer aktuellen Messung mit den gespeicherten Nachschwingzeiten 21, 22 berücksichtigt werden.

Fig. 2 zeigt einen Ultraschallsensor 10 im Teilschnitt. In dem Ultraschallsensor 10 sind mehrere, beispielhaft zwei, Ultraschallwandler 1 eingebaut. In einem Speicher 6 der Ultraschallwandler 1 ist die jeweilige Nachschwingzeit des Ultraschallwandlers 1 gespeichert.

Die Ultraschallwandler 1 sind beispielsweise über Entkopplungsringe 11 mit einem Gehäuse 12 des Ultraschallsensors 10 verbunden. Das Gehäuse des Ultraschallsensors 10 kann teilweise durch einen Stoßfänger gebildet werden. Das Gehäuse 12 kann aus mehreren Teilen zusammengesetzt sein z.B. einem Gehäuse zur Aufnahme des Wandlers 1 und einem zweiten Teil in Form des Stoßfängers.

Die Entkopplungsringe 11 sollen ein Übersprechen der Schwingung der Membran 3 auf das Gehäuse 12 verhindern. Die Materialeigenschaften und die Geometrie des Gehäuses 12 beeinflussen unter Anderem die Nachschwingzeit des Ultraschallwandlers 1. Die Gehäuse 12 können für jede Sensorposition unterschiedlich ausgeführt sein. Ein Übersprechen ist von der Ausführung des Einbaus der Ultraschallwandler 1 und der Entkopplungsringe 11 abhängig. Daher kann sich die Nachschwingzeit für identische Ultraschallwandler 1 nach dem Einbau in den Ultraschallsensor 10 bzw. das Gehäuse 12 verschieden sein.

Nachträglich am Wandler vorgenommene Lackierarbeiten können die Nachschwingzeit verändern. Hierbei nimmt sowohl die zusätzliche Masse des Lacks auf der Membran als auch die Wärmebehandlung zum Trocknen des Lacks auf die Nachschwingzeit Einfluss.

Der Ultraschallsensor 10 weist eine Messeinrichtung 13 auf. Die Messeinrichtung 13 dient im Standardbetrieb, um eine Entfernung anhand einer Laufzeit von Ultraschallpulsen zu bestimmen. Die Messeinrichtung 13 kann einen elektrischen Anregungspuls an die Ultraschallwandler 1 abgeben, worauf die Membran 3 zum Schwingen angeregt wird. Ferner erfasst die Messeinrichtung 13 elektrische Signale der Membran 3, wenn diese durch ein eingehendes Ultraschallecho mechanisch angeregt wird. Die Messeinrichtung 13 kann mittels einer Adressiereinrichtung und einer Multiplexereinrichtung mehrere Wandler 4 ansprechen. Alternativ wird jedem Wandler 4 eine eigene Messeinrichtung 13 zugeordnet. Diese Messeinrichtung 13 kann beispielsweise auch in dem Gehäuse des Wandlers 4 integriert sein.

Die Messeinrichtung 13 kann in einem Testbetrieb zum Ermitteln der Nachschwingzeit der Ultraschallwandler 1 eingebaut in den Ultraschallsensor 10 verwendet werden. Das durchgeführte Messverfahren sieht im Wesentlichen die folgenden Schritte vor. Der Ultraschallwandler 1 wird durch einen elektrischen Anregungspuls angeregt. Unmittelbar nach Beendigung des elektrischen Anregungspulses wird ein elektrisches Signal aufgezeichnet, das von dem Ultraschallwandler 1 abgegeben wird. Anfänglich sind noch keine Ultraschallechos zu erwarten, weshalb angenommen werden kann, dass das elektrische Signal von einem Nachschwingen der Membran 3 herrührt. Dies ist durch die Messanordnung oder den Messzeitpunkt sicher zu stellen. Ausgewertet wird eine Dauer zwischen dem Ende des elektrischen Anregungspulses und dem Zeitpunkt, wenn das elektrische Signal von dem Ultraschallwandler 1 unterhalb einer Erfassungsschwelle liegt. Die Auswertung kann mehrfach wiederholt werden, insbesondere wenn das Fahrzeug zwischenzeitlich bewegt wird oder wurde, um Fehlmessungen aufgrund naher reflektierender Objekte zu vermeiden. Die Dauer wird einer Nachschwingzeit des Ultraschallwandlers 1 im eingebauten Zustand zugeordnet.

Eine Auswertungseinrichtung 14 liest aus dem Speicher 6 des Ultraschallwandlers 1 z.B. dessen Nachschwingzeit im unverbauten Zustand aus. Hierzu sind entsprechende Schnittstellen 15 vorgesehen. Die beiden Nachschwingzeiten im unverbauten und verbauten Zustand werden miteinander verglichen. Ergibt sich eine Abweichung, die größer als ein Toleranzwert ist, erkennt die Auswertungseinrichtung 14 den Ultraschallwandler 1 als defekt oder fehlerhaft eingebaut. Der Ultraschallwandler 1 wird deaktiviert oder alternativ wird der Messeinrichtung 13 dieser Ultraschallwandler 1 als defekt mitgeteilt, so dass er bei weiteren Abstandsmessungen nicht mehr berücksichtigt wird. Alternativ oder zusätzlich kann in dem Speicher 6 ein Flag gesetzt werden, das das Erkennen als defekt festhält. Eine nachträgliche Änderung des Flags kann vorteilhafterweise durch eine entsprechende Maßnahmen verhindert werden. Eine nachträgliche Reparatur oder ein Vertuschen eines fehlerhaften Einbaus kann somit verhindert werden. Maßnahmen zum Verhindern eines nachträglichen Korrigierens umfassen eine einmal beschreibbare Speicherzelle, eine kodiertes Abspeichern etc.

Der Toleranzwert kann der Auswertungseinrichtung 14 fest vorgegeben sein.

Alternativ kann der Toleranzwert von der Auswertungseinrichtung 14 ermittelt werden. Hierzu bestimmt die Auswertungseinrichtung 14 für jeden Ultraschallwandler 1 die Abweichung der Nachschwingzeit des Ultraschallwandlers 1 im verbauten und unverbauten Zustand. Die Abweichung kann beispielsweise als Differenz oder Quotient ermittelt werden. Der Median der Abweichung wird als Richtwert ermittelt. Unterscheidet sich die Abweichung eines Ultraschallwandlers 1 um mehr als einen Toleranzfaktor von dem Median, wird dieser Ultraschallwandler 1 als defekt erkannt.

Zusätzlich kann die Umgebungstemperatur zur Auswertung mit herangezogen werden. Die fortlaufend bestimmte Nachschwingzeit im eingebauten Zustand kann in einer Ausführungsform im Speicher 6 als Nachschwingzeit 23, 24,... der Ultraschallwandler 1 abgespeichert werden. Hierdurch ist es möglich ein Langzeitverhalten der einzelnen Ultraschallwandler 1 nachzuverfolgen. In einer weiteren Ausführungsform ist eine Speicherung in Abhängigkeit der Kilometerleistung und/oder der Temperatur (Witterungsbedingungen) möglich.

Eine Ausgestaltung ermittelt den Toleranzwert aus dem Langzeitverhalten. Während einer ersten Betriebszeit, z.B. den ersten 100 Betriebsstunden oder den ersten 1000 km des Kraftfahrzeugs, wird das Nachschwingen im eingebauten Zustand bestimmt. Der ermittelte Wert wird festgehalten und gilt als Richtgröße für das Nachschwingen bzw. den Toleranzwert. Der Toleranzwert bzw. die Richtgröße kann in dem Speicher 6 abgelegt werden. Anhand dieser Richtgröße können beispielsweise kleine Beschädigungen durch Steinschlag etc. durch Vergleich ermittelt werden.

Eine Ausgestaltung ermittelt den Toleranzwert aus dem Langzeitverhalten z.B. während eines Jahreszyklus. Es wird das Nachschwingen über den typischen Verlauf eines Umweltzyklus (Sommer/Winter) erfasst. Über die Auswerteeinheit 14 und elektrische Schaltung 20 wird die Ermittlung der Nachschwingzeit über den Zeitraum veranlasst. Die kürzeste und die längste Nachschwingzeit mit den zugehörigen Bedingungen, z.B. Temperatur, werden im Speicher 6 abgelegt. Zusätzlich kann die minimale und maximale Temperatur, bei der ein Nachschwingtest durchgeführt wurde mit gespeichert werden. (Tiefe oder hohe Temperatur müssen nicht min. oder max. Nachschwingzeiten produzieren). Aus diesen Werten kann die Auswerteeinrichtung die erwartete Nachschwingzeit ermitteln. Über den Vergleich aktuelle Nachschwingzeit mit gespeicherten Werten, lässt sich beim Über-/Unterscheiten einer Grenze eine Beeinflussung der Messeinrichtung (Verschmutzung, Vereisung, Beschädigung,...) erkennen.

Der Speicher 6 kann ein Permanentspeicher sein, dessen Werte nicht mehr geändert werden können. Dies ermöglicht eine nachträgliche Kontrolle am einzelnen Ultraschallwandler 1, ob dieser ordnungsgemäß eingebaut wurde.

Die Nachschwingzeit des unverbauten Ultraschallwandlers 1 kann für verschiedene Temperaturen, Abstrahlleistungen etc. ermittelt werden. Die ermittelten Abhängigkeiten der Nachschwingzeit kann ebenfalls in dem Speicher 6 in Form von Korrekturgrößen oder als Tabelle mit entsprechenden Nachschwingzeiten abgespeichert werden. Die Auswertungseinrichtung 13 des Ultraschallsensors 10 kann den Betriebsbedingungen entsprechende Nachschwingzeit bestimmen. Die Pausen zwischen dem Aussenden des Ultraschallpulses und dem Empfangen der Echos kann entsprechend angepasst werden. Ferner kann eine Fehlerdiagnose der einzelnen Ultraschallwandler 1 mit einer erhöhten Verlässlichkeit durchgeführt werden.

## Patentansprüche

1. Ultraschallsensor (10) mit
wenigstens einem Ultraschallwandler (1), der einen integrierten Speicher (6) aufweist, in welchem eine erste Nachschwingzeit des Ultraschallwandlers (1) im unverbauten Zustand gespeichert ist,
einer Ausleseeinrichtung (15) zum Auslesen der ersten Nachschwingzeit aus dem Speicher (6),
einer Messeinrichtung (13) zum Bestimmen einer zweiten Nachschwingzeit des in den Ultraschallsensor (10) eingebauten Ultraschallwandlers (1) und
einer Auswertungseinrichtung (13) zum Deaktivieren des Ultraschallwandlers (1), wenn die zweite Nachschwingzeit von der ersten Nachschwingzeit um mehr als einen Toleranzbereich abweicht und/oder zum Setzen eines Flags in dem Speicher (6), wenn die zweite Nachschwingzeit von der ersten Nachschwingzeit um mehr als einen Toleranzbereich abweicht.

2. Ultraschallsensor nach Anspruch 1, wobei die Ultraschallwandler (1) wenigstens einen weiteren Speicher zum Aufzeichnen der zweiten Nachschwingzeit des lackierten und/oder eingebauten Ultraschallwandlers (1) in einem Stoßfänger aufweisen.

3. Verfahren zum Betreiben eines Ultraschallsensors (10) mit den Schritten:
Auslesen einer ersten Nachschwingzeit des Ultraschallwandlers im unverbauten Zustand aus einem integrierten Speicher (6) von Ultraschallwandlern (1) des Ultraschallsensors (10);
Bestimmen einer zweiten Nachschwingzeit der Ultraschallwandler (1), eingebaut in den Ultraschallsensor (10); und
mindestens einen der Schritte: Deaktivieren der Ultraschallwandler und Setzen eines Flags in dem Speicher (6), wenn eine Differenz von erster zu zweiter Nachschwingzeit größer als ein Schwellenwert ist.

4. Verfahren nach Anspruch 3, wobei der Schwellwert in Abhängigkeit eines Medians der Differenzen aller Ultraschallwandler (1) des Ultraschallsensors (10) festgelegt wird.

5. Verfahren nach Anspruch 3 oder 4, wobei in Intervallen die zweite Nachschwingzeit des eingebauten Ultraschallwandlers (1) bestimmt wird und die zweite Nachschwingzeit in dem Speicher (6) des Ultraschallwandlers (6) aufgezeichnet wird.

## Claims

1. Ultrasonic sensor (10) having
at least one ultrasonic transducer (1) having an integrated memory (6) which stores a first reverberation time of the ultrasonic transducer (1) in the uninstalled state,
a reading device (15) for reading the first reverberation time from the memory (6),
a measuring device (13) for determining a second reverberation time of the ultrasonic transducer (1) installed in the ultrasonic sensor (10), and
an evaluation device (13) for deactivating the ultrasonic transducer (1) if the second reverberation time differs from the first reverberation time by more than a tolerance range and/or for setting a flag in the memory (6) if the second reverberation time differs from the first reverberation time by more than a tolerance range.

2. Ultrasonic sensor according to Claim 1, wherein the ultrasonic transducers (1) have at least one further memory for recording the second reverberation time of the painted and/or installed ultrasonic transducer (1) in a bumper.

3. Method for operating an ultrasonic sensor (10), having the steps of:
reading a first reverberation time of the ultrasonic transducer in the uninstalled state from an integrated memory (6) of ultrasonic transducers (1) of the ultrasonic sensor (10);
determining a second reverberation time of the ultrasonic transducers (1) installed in the ultrasonic sensor (10); and
at least one of the steps of: deactivating the ultrasonic transducers and setting a flag in the memory (6) if a difference between the first reverberation time and the second reverberation time is greater than a threshold value.

4. Method according to Claim 3, wherein the threshold value is determined on the basis of a median of the differences of all ultrasonic transducers (1) of the ultrasonic sensor (10).

5. Method according to Claim 3 or 4, wherein the second reverberation time of the installed ultrasonic transducer (1) is determined in intervals and the second reverberation time is recorded in the memory (6) of the ultrasonic transducer (6).

## Revendications

1. Capteur ultrasonore (10) comprenant
au moins un transducteur ultrasonore (1), qui comporte une mémoire intégrée (6) dans laquelle est stocké un premier temps de postoscillation du transducteur ultrasonore (1) à l'état non installé,
un dispositif de lecture (15) destiné à lire le premier temps de postoscillation dans la mémoire (6),
un dispositif de mesure (13) destiné à déterminer un second temps de postoscillation du transducteur ultrasonore (1) installé dans le capteur ultrasonore (10) et
un dispositif d'évaluation (13) destiné à désactiver le transducteur ultrasonore (1) lorsque le second temps de postoscillation diffère du premier temps de postoscillation de plus d'une plage de tolérance et/ou à positionner un drapeau dans la mémoire (6) lorsque le second temps de postoscillation diffère du premier temps de postoscillation de plus d'une plage de tolérance.

2. Capteur ultrasonore selon la revendication 1, dans lequel les transducteurs ultrasonores (1) comportent au moins une autre mémoire destinée à enregistrer le second temps de postoscillation du transducteur ultrasonore (1) peint et/ou installé dans un pare-chocs.

3. Procédé de fonctionnement d'un capteur ultrasonore (10) comprenant les étapes suivantes :
la lecture d'un premier temps de postoscillation du transducteur ultrasonore à l'état non installé dans une mémoire intégrée (6) de transducteurs ultrasonores (1) du capteur ultrasonore (10) ;
la détermination d'un second temps de postoscillation des transducteurs ultrasonores (1) installés dans le capteur ultrasonore (10) ; et
au moins l'une des étapes suivantes : la désactivation des transducteurs ultrasonores et le positionnement d'un drapeau dans la mémoire (6) lorsqu'une différence entre les premier et second temps de postoscillation est supérieure à une valeur de seuil.

4. Procédé selon la revendication 3, dans lequel la valeur de seuil est déterminée en fonction d'une médiane des différences de tous les transducteurs ultrasonores (1) du capteur ultrasonore (10).

5. Procédé selon la revendication 3 ou 4, dans lequel le second temps de postoscillation du transducteur ultrasonore installé (1) est déterminé à intervalles réguliers et le second temps de postoscillation est enregistré dans la mémoire (6) du transducteur ultrasonore (6).
